# EUROPÄISCHE PATENTSCHRIFT

(11) **EP 3 725 187 B1**
(45) Veröffentlichungstag und Bekanntmachung des Hinweises auf die Patenterteilung: **15.03.2023**
(21) Anmeldenummer: 20164413.5
(22) Anmeldetag: 20.03.2020
(51) Int. Cl.: A47C 27/06

(54) **MATRATZE**
MATTRESS
MATELAS

(30) Priorität: 18.04.2019 DE 102019110292
(43) Veröffentlichungstag der Anmeldung: 21.10.2020
(73) Patentinhaber: Maier, Sven Oliver, 73087 Bad Boll (DE)
(72) Erfinder: Maier, Sven Oliver, 73087 Bad Boll (DE)
(74) Vertreter: Ruckh, Rainer Gerhard

(56) Entgegenhaltungen:
- WO-A1-2018/083150
- DE-A1-102005 057 910
- DE-A1-102015 015 872
- KR-A- 20110 125 447
- US-A1- 2013 031 726

## Beschreibung

Die Erfindung betrifft eine Matratze.

Derartige Matratzen bestehen typischerweise aus Schaumstoffmaterialien, wobei insbesondere die Matratzen aus mehreren übereinanderliegenden Schaumstoffschichten bestehen können. Um den Liegekomfort derartiger Matratzen zu erhöhen, ist es üblich, sogenannte Zonierungen in Matratzen vorzunehmen. Bei einer derartigen Zonierung werden über die Fläche der Matratze verteilt Zonen mit unterschiedlichen elastischen Eigenschaften, das heißt unterschiedlicher Nachgiebigkeit gebildet. Hierbei wird dem Umstand Rechnung getragen, dass eine Matratze beispielsweise im Beinbereich eine andere Nachgiebigkeit aufweisen soll als im Rückenbereich. Zur Ausbildung derartiger Zonierungen in mehrschichtigen Matratzen werden typischerweise in eine mittlere Matratzen-Schicht mit oszillierenden Messern lokal Hohlräume eingearbeitet. Auf die Ober- und Unterseite dieser mittleren Matratzen-Schichte wird dann eine jeweils vollständig abgeschlossene obere und untere Matratzen-Schicht aufgebracht.

Ein erster Nachteil derartiger Zonierungen besteht darin, dass durch das Einschneiden der Hohlräume in die Matratzenschicht in erheblichem Maße Ausschussmaterial anfällt, das für eine weitere Matratzenherstellung nicht verwendbar ist.

Ein weiterer Nachteil derartiger Zonierungen besteht darin, dass die Geometrien der mit den oszillierenden Messern generierten Hohlräume nur in beschränktem Maß vorgegeben werden können. So müssen, da die oszillierenden Messer von außen in die Matratzenschichte eingeführt werden, zwangsläufig die damit generierten Hohlräume an der Oberfläche der Matratzenschicht ausmünden. Weiterhin ist durch die Größe der oszillierenden Messer die Größe der mit diesen generierbaren Hohlräumen begrenzt, so dass die Ortsauflösung der Variation der Nachgiebigkeit der Matratze begrenzt ist.

Die DE 10 2015 100 816 B3 betrifft ein Verfahren zur Herstellung einer Matratze, welches folgende Verfahrensschritte umfasst:
- Vorgabe von Druckdaten, welche eine personenspezifische dreidimensionale Stützstruktur bilden
- Herstellung des körperstützenden Elements anhand der Druckdaten mittels eines 3D-Druckers.

Mit diesem Verfahren kann die jeweilige Matratze individuell und exakt an die jeweiligen Bedürfnisse und Anforderungen der Person, die das körperstützende Element nutzen möchte, angepasst werden.

Die so hergestellte Matratze besteht aus Kunststoffen, insbesondere aus elastischen Elastomeren.

In der WO 2018/083150 A1 ist ein viskoelastischer Dämpfungskörper beschrieben, der insbesondere als Matratze ausgebildet sein kann. Die Matratze besteht aus einer metallischen Stützstruktur in Form von Federelementen, deren Nachgiebigkeiten variieren können.

Die DE 10 2015 015 872 A1 betrifft ein Liegemodul mit einem einstückig ausgebildeten Liegemodulgrundkörper aus einem elastischem, eine Struktur aufweisenden Material, mit einer Oberseite zum Liegen oder Sitzen und einer Unterseite zur Ablage auf einem Unterbau oder einem Untergrund. Die Struktur ist aus mindestens einer Substruktur aufgebaut, wobei die mindestens eine Substruktur des Liegemodulgrundkörpers in vertikaler und/oder horizontaler Richtung eine sich kontinuierlich oder quasikontinuierlich ändernde Strukturfeinheit aufweist.

In der DE 10 2005 057 910 A1 wird eine Matratze mit wenigstens einem elastischen Grundkörper beschrieben. Der Grundkörper weist wenigstens einen Kanal auf, in dem wenigstens ein Federrechen anordenbar ist. Der Federrechen umfasst einen lang gestreckten, elastischen, torsionsfähigen Steg. An dem Steg ist eine Vielzahl von Federarmen befestigt, welche jeweils im Wesentlichen quer zum Steg angeordnet sind.

In der US 2013/0031726 A1 ist eine Matratze beschrieben, die aus einer Anordnung von spulenförmigen Federelementen besteht.

In der KR 2011 0125 447 A sind unterschiedliche Federelemente zur Ausbildung von Matratzen beschrieben.

Der Erfindung liegt die Aufgabe zugrunde eine Matratze der eingangs genannten Art bereitzustellen, welche rationell herstellbar ist und dabei eine hohe Funktionalität aufweist.

Zur Lösung dieser Aufgabe sind die Merkmale des Anspruchs 1 vorgesehen. Vorteilhafte Ausführungsformen und zweckmäßige Weiterbildungen der Erfindung sind in den abhängigen Ansprüchen beschrieben.

Die Erfindung betrifft eine Matratze bestehend aus einer metallischen Stützstruktur und einer diese aufnehmende Umhüllung. Die Stützstruktur besteht aus elastisch verformbaren Stützelementen, wobei Nachgiebigkeiten von Stützelementen ortsabhängig variieren.

Ein erster wesentlicher Vorteil der erfindungsgemäßen Matratze besteht darin, dass diese nur aus zwei Komponenten besteht, nämlich der metallischen Stützstruktur sowie der Umhüllung, die vorteilhaft in Form eines textilen Bezugs ausgebildet ist. Die Umhüllung muss lediglich über die Stützstruktur gestülpt werden und dann verschlossen werden. Dies kann sehr einfach und schnell durchgeführt werden, wodurch ein Beitrag für eine rationelle Fertigung der erfindungsgemäßen Matratze geleistet wird. Vorteilhaft hierbei ist weiterhin dass die metallische Stützstruktur einerseits und die Umhüllung andererseits leicht trennbar und damit einfach als separate Komponenten der Matratze entsorgt werden können. Dabei ist besonders vorteilhaft, dass die Stützstruktur aus einem oder mehreren metallischen Werkstoffen besteht, und damit aus vollständig recycelbaren Materialien. Dies stellt einen wesentlichen Vorteil gegenüber aus Kunststoffen, insbesondere Schaumstoffen bestehenden Matratzen dar. Weiterhin ist die aus textilen Materialien bestehende Umhüllung vollständig recycelbar.

Da somit die erfindungsgemäße Matratze ausschließlich aus recycelbaren Materialien besteht, erfüllt diese auch strengste Anforderungen an die Umweltverträglichkeit.

Die Stützstruktur besteht generell aus einer dreidimensionalen Anordnung von miteinander verbundenen Stützelementen.

Erfindungsgemäß kann durch unterschiedliche Nachgiebigkeit der Stützelemente ein ortsabhängiges Nachgiebigkeits-Profil der Stützstruktur erzielt werden.

Der Aufbau der Stützstrukturen der erfindungsgemäßen Matratze ist derart gestaltet, dass die Nachgiebigkeit der Stützelemente von ihrer Zentralebene zur Oberseite und Unterseite hin zunehmen. Mit dem Begriff Zentralebene ist generell die in äquationaler Richtung verlaufende Ebene zwischen der Oberseite und Unterseite der Matratze umfasst, wobei die Zentralebene bevorzugt eine Symmetrieebene, insbesondere Spiegelebene der Matratze bildet.

Mit den Stützelementen mit relativ großer Steifigkeit, das heißt geringer Nachgiebigkeit im Zentrum der Matratze wird ein stabiler innerer Gitterkern der Matratze bereitgestellt, wobei natürlich die Stützelemente auch in diesem Bereich elastische Eigenschaften aufweisen.

Da die Nachgiebigkeit der Stützelemente zur Oberseite und Unterseite hin zunehmen, bilden diese komfortablen Liegeflächen für eine die Matratze nutzende Person. Damit kann sowohl die Unterseite als auch die Oberseite der Matratze als Liegefläche genutzt werden.

Bereits durch die geometrische Anordnung der Stützelemente kann das Elastizitätsprofil der Matratze variabel vorgegeben werden.

Vorteilhafte Varianten der Erfindung sehen vor, dass die Stützelemente ein dreidimensionales, unsymmetrisches Kontinuum ausbilden oder dass die Stützelemente eine gitterförmige Anordnung ausbilden.

Durch eine unsymmetrische Anordnung der Stützelemente enthält die Stützstruktur keinerlei Vorzugsrichtungen, so dass die Stützstruktur homogene Eigenschaften aufweist.

Mit der gitterförmigen Struktur der Stützelemente können bei einfachem konstruktivem Aufbau reproduzierbare elastische Eigenschaften der Stützstruktur vorgegeben werden, wobei diese auch gezielt örtlich variabel ausgebildet werden können.

Weiter vorteilhaft bilden die Stützelemente einen zu einer Zentralebene der Matratze spiegelsymmetrische Anordnung.

Damit wird erreicht, dass sowohl bei einer Nutzung der Unterseite als auch der Oberseite der Matratze als Liegefläche exakt dieselben Eigenschaften hinsichtlich des Liegekomforts erhalten werden, was eine flexible Nutzung der Matratze ermöglicht. Diese symmetrische Ausbildung der Stützelemente kann für beide der sogenannten Varianten der Stützstruktur eingesetzt werden.

Erfindungsgemäß nehmen von deren Zentralebenen zur Ober- und Unterseite hin die Nachgiebigkeit der Stützelemente kontinuierlich zu.

Damit werden abrupte Übergänge der Nachgiebigkeiten, das heißt Steifigkeiten innerhalb der Matratze vermieden. Dies ist eine wesentliche Voraussetzung für einen hohen Liegekomfort. Weiterhin kann durch die kontinuierliche Variation der Nachgiebigkeiten das Elastizitätsprofil der Matratze nahezu beliebig variiert und an unterschiedliche Anforderungen und Applikationen angepasst werden.

Eine derartige kontinuierliche Variation der Nachgiebigkeiten der Stützelemente ist erfindungsgemäß dadurch realisiert, dass von diesen Zentralebenen zur Ober- und Unterseite hin die Materialstärken und/oder Dichten der Stützelemente kontinuierlich abnehmen.

Vorteilhaft nehmen von deren Zentralebene zur Ober- und Unterseite hin die Oberflächen der Stützelemente kontinuierlich zu.

Je größer die Oberflächen der Stützelemente desto filigraner deren Ausbildung, wobei die Stützelemente hierbei auch verzweigte Strukturen ausbilden können. Je filigraner und verzweigter die Stützelemente, desto geringer sind auch deren Materialstärken. Mit zunehmender Feinheit der Strukturen der Stützelemente wird auch deren Nachgiebigkeit erhöht.

Da die Materialstärken und Geometrien der Stützelemente frei wählbar sind, können auch die Nachgiebigkeits-Profile der Stützelemente genau vorgegeben und aufeinander abgestimmt werden.

Das Elastizitätsprofil der Matratze lässt sich generell durch eine geeignete Ausbildung der Stützelemente der Stützstruktur und durch der räumlichen Ankopplung und Verbindung der Stützelemente untereinander flexibel vorgeben. Zunächst können durch eine geeignete Materialauswahl die mechanischen Eigenschaften der Stützelemente vorgegeben werden. Die Stützelemente bestehen aus beliebigen Metallen. Beispiele hierfür sind Kupfer und Silber oder deren Legierungen. Auch können die Stützelemente aus Stahl bestehen. Prinzipiell können die Stützelemente auch Beimischungen der Komponenten aus Carbon oder Kunststoff aufweisen. Auch die Ausbildung einzelner Stützelemente aus Carbon oder Kunststoff ist möglich.

Dabei können generell alle Stützelemente aus demselben Material bestehen. Alternativ bestehen die Stützelemente aus unterschiedlichen metallischen Werkstoffen.

Generell können die Stützelemente lineare und/oder Hohlräume umschließende Strukturen ausbilden.

Durch die verschiedenen Geometrien der Stützelemente, insbesondere in Verbindung mit der Auswahl geeigneter Materialstärken können gezielt spezifische Nachgiebigkeiten für die Stützelemente erhalten werden. Die linearen Strukturen aufweisenden Stützelemente können aus einzelnen oder mehreren verzweigten linearen Elementen bestehen. Besonders vorteilhaft verlaufen diese entlang gekrümmter Bahnen, so dass diese unter Druck leicht komprimiert werden können. Die Hohlräume umschließender Stützelemente können ringförmig ausgebildet sein, wobei diese kreisförmig, polygonförmig oder auch oval ausgebildet sein können. Prinzipiell sind auch dreidimensionale Hohlkörperstrukturen möglich.

Besonders vorteilhaft bilden die Stützelemente an der Ober- und Unterseite der Matratze jeweils ein Flächenelement aus.

Da sich die Stützelemente an der Ober- und Unterseite zu einem durchgehenden, im wesentlichen lückenlosen Flächenelement ergänzen, wird dort eine homogene geschlossene Liegefläche erhalten, wodurch ein hoher Liegekomfort der Matratzen erhalten wird.

Gemäß einer vorteilhaften Ausgestaltung ist die Stützstruktur mittels eines 3D-Druckverfahrens beziehungsweise eines Sinterverfahrens hergestellt.

Mit diesen Verfahren können rechnergesteuert auch komplexe Stützstrukturen exakt vorgegeben werden und rationell gefertigt werden.

Besonders vorteilhaft lassen sich damit auch Matratzen realisieren, welche ein personenspezifisches Nachgiebigkeitsprofil aufweist.

Ein Verfahren zur Herstellung einer personenspezifischen Matratze umfasst beispielsweise folgende Verfahrensschritte
- Bestimmung von Körpermerkmalen einer Person
- Ermittlung der Körperform der Person anhand der Körpermerkmale
- Ermittlung einer bevorzugten Schlafposition der Person
- Bestimmung eines ortsaufgelösten Sollfeldes von Eindringtiefen eines Modells für die herzustellende Matratze für die in der bevorzugten Schlafposition angeordnete Körperform
- Ermittlung von Soll-Materialsteifigkeiten aus den Eindringtiefen anhand eines Kraft-Weg-Kennfelds
- Generierung von Fertigungsdaten durch eine ortsaufgelöste Auswahl von Materialien und/oder Materialstrukturen aus einer Menge von Materialkennwerten zur Realisierung der Soll-Materialsteifigkeiten.

Die für die Herstellung der personenspezifischen Matratze benötigte Körperform der jeweiligen Person kann mit hinreichender Genauigkeit bereits aus einer beschränkten Anzahl von Körpermerkmalen abgeleitet werden, wobei typische Körpermerkmale die Schulterbreite, Taillenbreite, Hüftbreite und Größe der Person sind.

Damit kann mit einem äußerst geringen Aufwand die Körpergeometrie als wesentlicher Ausgangsparameter für das erfindungsgemäße Verfahren bestimmt werden.

Im einfachsten Fall sind die Körpermerkmale als Parameter mittels einer Eingabeeinheit in eine Rechnereinheit eingebbar.

Die Eingabe kann von der Person, für die die Matratze hergestellt wird, selbst durchgeführt werden.

Gemäß einer alternativen Ausführungsform werden die Körpermerkmale aus einem Bild der Person oder einer Sequenz von Bildern der Person abgeleitet.

Die Bilder werden generell anhand von Referenzkörpern referenziert.

Gemäß einer alternativen Ausgestaltung werden die Körpermerkmale mit einer AR-(augmented reality) Einheit bestimmt.

Die AR-Einheit ist vorteilhaft in einem Smartphone integriert. Mit der AR-Einheit können auf einfache Weise Körperabmessungen als Körpermerkmale erfasst werden.

Die bevorzugte Schlafposition der Person kann beispielsweise durch manuelle Eingaben in einer Bedienoberfläche einer Rechnereinheit erfolgen.

Weiter kann die bevorzugte Schlafposition der Person mit einem Lagesensor ermittelt werden.

Beispielsweise kann die Person während wenigstens einer Nacht den Lagesensor an einem Brustgurt oder dergleichen tragen, wobei dann der Lagesensor fortlaufend die Lagedaten der Person während der Schlafphase bestimmt. Daraus kann genau die bevorzugte Schlafposition, das heißt die Schlafposition, in der die Person am häufigsten schläft, bestimmt werden. Dieser Lagesensor kann insbesondere in einem Smartphone integriert sein.

Bei diesem Verfahren kann für die bestimmte Körperform einer Person und deren bevorzugte Schlafposition für ein Modell der herzustellenden Matratze ein ortsaufgelöstes Sollfeld von Eindringtiefen vorgegeben werden.

Dies beruht darauf, dass aus der bestimmten Körperform auf das Gewicht der Person geschlossen werden kann. Für das Gewicht und die Körperform kann für die bevorzugte Schlafposition der Person dann ein hierfür optimales ortsaufgelöstes Sollfeld von Eindringtiefen der Matratze bestimmt, insbesondere berechnet werden. Als Berechnungsvorschrift wird dabei generell angesetzt, dass die Soll-Eindringtiefe im Bereich schwerer und breiter Körperpartien generell größer ist als im Bereich schmaler und leichter Körperpartien.

Diese Berechnung kann auf abgespeicherte Kennlinienfelder zurückgreifen, die insbesondere empirisch gewonnen wurden. Alternativ können die Kennlinienfelder aus maximalen Druckbelastungswerten gewonnen werden, die beispielsweise in medizinischen Studien ermittelt wurden. Die Kennlinienfelder umfassen generell die Abhängigkeit bestimmter Eindringtiefen von Körperbreiten und/oder Körpergewichten einzelner Körperpartien.

Die Berechnung des ortsaufgelösten Sollfeldes von Eindringtiefen erfolgt generell bei in einer der bevorzugten Schlafposition entsprechenden Sollposition auf dem Modell angeordneten Körperform.

Als Sollposition ist besonders eine Seitenlage des Körpers auf dem Modell geeignet. Für eine solche Positionierung der Körperform auf dem Modell der Matratze werden Eindringtiefen erhalten, die ein ideales Verhalten für unterschiedliche Liegepositionen der Person auf der fertiggestellten Matratze liefern.

Alternativ oder zusätzlich können die Eindringtiefen auch für eine Rücken- oder Bauchlage bestimmt werden, je nachdem wie die bevorzugte Schlafposition der Person ist.

Vorteilhaft hierbei ist, dass zur optimierten Bestimmung der Eindringtiefen die jeweilige Person nicht anwesend sein muss. Vielmehr kann die Bestimmung der Eindringtiefen rein rechnerisch an dem Modell der Matratze erfolgen.

Anhand eines vorzugsweise in einem Einlernprozess bestimmten und in einer Speichereinheit abgespeicherten Kraft-Weg-Kennfeldes werden aus den ermittelten Eindringtiefen die Soll-Materialsteifigkeiten für die herzustellende Matratze ausgewählt.

Entsprechend der Soll-Materialsteifigkeiten erfolgt die Auswahl hierfür geeigneter Stützelemente zur Ausbildung der Stützstruktur der Matratze.

Durch die ortsaufgelöste Auswahl derartiger Materialstrukturen werden Fertigungsdaten generiert, die zur Herstellung der Matratze verwendet werden können.

Die Fertigungsdaten sind vorteilhaft so ausgebildet oder so aufbereitet, dass mehrere unterschiedliche Fertigungseinheiten zur Herstellung der personenspezifischen Matratze verwendet werden können.

Wird die Matratze mittels eines 3D-Druckers hergestellt, dienen die Fertigungsdaten zur Vorgabe von Druckdaten für den 3D-Drucker.

Alternativ können die Fertigungsdaten genutzt werden, um die Matratze in einem Sinterverfahren herzustellen.

Die Erfindung wird im Folgenden anhand der Zeichnungen erläutert. Es zeigen:
- Figur 1: Schematische Darstellung eines Ausführungsbeispiels der erfindungsgemäßen Matratze.
- Figur 2: Erste Variante einer Stützstruktur für die Matratze gemäß Figur 1.
- Figur 3: Einzeldarstellung von Stützelementen für die Stützstruktur gemäß Figur 2.
- Figur 4: Zweite Variante einer Stützstruktur für die Matratze gemäß Figur 1.

Figur 1 zeigt ein Ausführungsbeispiel der erfindungsgemäßen Matratze 1. Die Matratze 1 weist als Komponenten nur eine metallische Stützstruktur 2 und eine Umhüllung auf, die aus einem textilen Bezug 3 oder dergleichen besteht.

Die metallische Stützstruktur 2 besteht aus einer Anordnung von untereinander verbundenen Stützelementen 4. Durch die Verbindung des Stützelements 4 bildet die Stützstruktur 2 einen dreidimensionalen Körper. Dabei sind die Stützelemente 4 so angeordnet und ausgebildet, dass diese an der Oberseite und Unterseite der Matratze 1 jeweils ein durchgehendes, im wesentlichen lückenloses Flächenelement bildet, so dass diese Flächenelemente als Liegeflächen genutzt werden können.

Die Stützelemente 4 der Stützstruktur 2 können aus demselben metallischen Werkstoff bestehen oder auch aus unterschiedlichen metallischen Werkstoffen bestehen. Vorteilhaft bestehen die Stützelemente 4 aus Stahl oder auch aus Silber, Kupfer oder deren Legierungen. Auch können Anteile der Stützstruktur aus Carbon oder Kunststoff bestehen.

Die Stützstruktur 2 wird vorteilhaft mit einem 3D-Druck- oder Sinterverfahren hergestellt. Generell können auch andere additive Verfahren zum Einsatz kommen, wie zum Beispiel Stereolithographie-Verfahren.

Generell bildet die Stützstruktur 2 eine elastische Struktur aus, was durch eine entsprechende elastische Verformbarkeit der Stützelemente 4 erzielt wird. Um ein an die jeweilige Applikation angepasstes Elastizitätsprofil der Matratze 1 zu erhalten, können die elastischen Eigenschaften ortsabhängig variieren.

Bei der Matratze 1 gemäß Figur 1 bilden die Stützelemente 4 in der Stützstruktur 2 eine vollkommen unsymmetrische Anordnung, so dass die Stützstruktur 2 ein Kontinuum ohne Vorzugszugsrichtung ausbildet. Die die Stützstruktur 2 ausbildenden Stützelemente 4 sind in diesem Fall von Hohlkörpern ausgebildet.

Vorteilhaft ist die Stützstruktur 2 so ausgebildet, dass die Nachgiebigkeiten der Stützelemente 4 im Zentrum der Matratze 1 am größten sind und zur Oberseite und Unterseite hin tendenziell zunehmen. Tendenziell bedeutet, dass die Nachgiebigkeiten der Stützelemente 4 vom Zentrum zur Oberseite und Unterseite nicht kontinuierlich zunehmen müssen.

Die Variation der Nachgiebigkeiten der Stützelemente 4 lässt sich durch unterschiedliche Größen und Materialstärken der Stützelemente 4 erzielen. Auch die Dichten der Stützelemente 4 können variabel ausgebildet sein. Schließlich können die Oberflächen der Stützelemente 4 zunehmen um dadurch die Nachgiebigkeiten zu ändern, da damit zunehmend filigrane Strukturen geschaffen werden, die immer leichter elastisch verformt werden können.

Figur 2 zeigt ein Segment einer Stützstruktur 2, die der Stützstruktur 2 gemäß Figur 1 weitgehend entspricht. Die Stützelemente 4 der Stützstruktur 2 können, wie Figur 3 zeigt insbesondere, aus kreisförmigen Stützelementen 4 bestehen. Die Stützelemente 4 können in unterschiedlichen Raumrichtungen zueinander angeordnet sein. Durch eine Variation der Größe und Materialstärke weisen diese unterschiedliche elastische Eigenschaften auf.

Wie Figur 2 zeigt, sind die Stützelemente 4 der Stützstrukturen 2 symmetrisch zu einer zwischen der Oberseite und Unterseite verlaufenden Zentralebene 5 der Matratze 1.

Im Bereich der Zentralebene 5 sind die Stützelemente 4 am größten und weisen die größten Materialstärken auf, so dass diese die kleinen Nachgiebigkeiten der Stützstrukturen 2 aufweisen. Die Größen und Materialstärken der Stützelemente 4 nehmen von der Zentralebene 5 zu der Ober- und Unterseite hin kontinuierlich ab, wodurch deren Nachgiebigkeiten größer, das heißt deren Streitigkeiten geringer werden.

Figur 4 zeigt eine weitere Variante einer Stützstruktur 2 für die erfindungsgemäße Matratze 1. Dabei zeigt Figur 4 eine Basiszelle von Stützelementen 4. Durch eine in der x-y-Ebene aneinander gereihte Mehrfachanordnung von derartigen identischen oder ähnlichen Basiszellen ergibt sich eine gitterartige Stützstruktur 2.

Die Stützelemente 4 weisen im vorliegenden Fall als lineare, gekrümmte Geometrien auf und bilden so einzelne zusammendrückbare Federelemente. Die Größen und Materialstärken der Stützelemente 4 nehmen von der Zentralebene 5 zur Ober- und Unterseite der Matratze 1 hin kontinuierlich ab, wodurch die Nachgiebigkeiten kontinuierlich größer werden. Die Anordnung der Stützelemente 4 ist wieder symmetrisch zur Zentralebene.

Bei allen Ausführungsbeispielen können die Nachgiebigkeiten der Stützelemente 4 in der x-y Richtung der Matratze 1 ortsabhängig ausgeführt sein, um so eine personenspezifische Anpassung des Elastizitätsprofils der Matratze 1 zu realisieren.

### Bezugszeichenliste

- (1): Matratze
- (2): Stützstruktur
- (3): Bezug
- (4): Stützelement
- (5): Zentralebene

## Patentansprüche

1. Matratze (1) bestehend aus einer metallischen Stützstruktur (2) und einer diese aufnehmende Umhüllung (3), wobei die Stützstruktur (2) aus elastisch verformbaren Stützelementen (4) besteht, wobei Nachgiebigkeiten von Stützelementen (4) ortsabhängig variieren, wobei die Nachgiebigkeiten der Stützelemente (4) von einer Zentralebene (5) der Matratze (1) zur Ober-und Unterseite hin kontinuierlich zunehmen, **dadurch gekennzeichnet, dass** von der Zentralebene (5) der Matratze (1) zur Ober- und Unterseite hin die Materialstärken und/oder Dichten der Stützelemente (4) kontinuierlich abnehmen.

2. Matratze (1) nach Anspruch 1, **dadurch gekennzeichnet, dass** die Stützelemente (4) ein dreidimensionales, unsymmetrisches Kontinuum ausbilden oder dass die Stützelemente (4) eine gitterförmige Anordnung ausbilden.

3. Matratze (1) nach Anspruch 1, **dadurch gekennzeichnet, dass** die Stützelemente (4) eine zu der Zentralebene (5) der Matratze (1) spiegelsymmetrische Anordnung bilden.

4. Matratze (1) nach einem der Ansprüche 1 - 3, **dadurch gekennzeichnet, dass** von deren Zentralebene (5) zur Ober- und Unterseite hin die Oberflächen der Stützelemente (4) kontinuierlich zunehmen.

5. Matratze (1) nach einem der Ansprüche 1 - 4, **dadurch gekennzeichnet, dass** an deren Ober- und Unterseite die Stützelemente (4) jeweils ein Flächenelement ausbilden.

6. Matratze (1) nach einem der Ansprüche 1 - 5, **dadurch gekennzeichnet, dass** die Stützstruktur (2) mittels eines 3D-Druckverfahrens oder eines Sinterverfahrens hergestellt ist.

7. Matratze (1) nach einem der Ansprüche 1 - 6, **dadurch gekennzeichnet, dass** diese ein personenspezifisches Nachgiebigkeitsprofil aufweist.

8. Matratze (1) nach einem der Ansprüche 1 - 7, **dadurch gekennzeichnet, dass** die Stützelemente (4) lineare und/oder Hohlräume umschließende Strukturen ausbilden.

9. Matratze (1) nach einem der Ansprüche 1 - 8, **dadurch gekennzeichnet, dass** die Stützelemente (4) aus unterschiedlichen metallischen Werkstoffen bestehen.

10. Matratze (1) nach einem der Ansprüche 1 - 9, **dadurch gekennzeichnet, dass** die Stützelemente (4) aus Stahl, Silber, Silberlegierungen, Kupfer und/oder Kupferlegierungen bestehen.

11. Matratze (1) nach einem der Ansprüche 1 - 10, **dadurch gekennzeichnet, dass** die Stützstruktur (2) Carbon- und/oder Kunststoffanteile enthält.

12. Matratze (1) nach einem der Ansprüche 1 - 11, **dadurch gekennzeichnet, dass** die Umhüllung (3) aus einem textilen Material besteht.

## Claims

1. Mattress (1) consisting of a metallic support structure (2) and an enclosure (3) receiving this, wherein the support structure (2) consists of elastically deformable support elements (4), wherein flexibilities of support elements (4) vary dependently on location, wherein the pliancies of the support elements (4) continuously increase from a central plane (5) of the mattress (1) towards the upper side and lower side, **characterised in that** the material thicknesses and/or densities of the support elements (4) continuously decrease from the central plane (5) of the mattress (1) towards the upper side and lower side.

2. Mattress (1) according to claim 1, **characterised in that** the support elements (4) form a three-dimensional asymmetrical continuum or that the support elements (4) form a grid-shaped arrangement.

3. Mattress (1) according to claim 1, **characterised in that** the support elements (4) form an arrangement which is mirror-symmetrical with respect to the central plane (5) of the mattress (1).

4. Mattress (1) according to any one of claims 1 to 3, **characterised in that** the surfaces of the support elements (4) continuously increase from the central plane (5) of the mattress towards the upper side and lower side.

5. Mattress (1) according to any one of claims 1 to 4, **characterised in that** the at each of the upper side and lower side thereof the support elements (4) form a respective area element.

6. Mattress (1) according to any one of claims 1 to 5, **characterised in that** the support structure (2) is produced by means of a three-dimensional printing method or a sintering method.

7. Mattress (1) according to any one of claims 1 to 6, **characterised in that** this has a person-specific pliancy profile.

8. Mattress (1) according to any one of claims 1 to 7, **characterised in that** the support elements (4) form linear structures and/or structures enclosing cavities.

9. Mattress (1) according to any one of claims 1 to 8, **characterised in that** the support elements (4) consist of different metallic materials.

10. Mattress (1) according to any one of claims 1 to 9, **characterised in that** the support elements (4) consist of steel, silver, silver alloys, copper and/or copper alloys.

11. Mattress (1) according to any one of claims 1 to 10, **characterised in that** the support structure (2) contains carbon components and/or plastics material components.

12. Mattress (1) according to any one of claims 1 to 11, **characterised in that** the casing (3) consists of a textile material.

## Revendications

1. Matelas (1) comprenant une structure métallique d'appui (2) et une structure d'enveloppement (3) recevant cette dernière,
ladite structure d'appui (2) étant composée d'éléments d'appui (4) élastiquement déformables, sachant que des souplesses élastiques d'éléments d'appui (4) varient en fonction des emplacements, les souplesses élastiques desdits éléments d'appui (4) croissant continûment en direction des faces supérieure et inférieure, à partir d'un plan médian (5) dudit matelas (1),
**caractérisé par le fait**
**que** les épaisseurs de matériaux et/ou les densités des éléments d'appui (4) décroissent continûment en direction des faces supérieure et inférieure, à partir du plan médian (5) du matelas (1).

2. Matelas (1) selon la revendication 1,
**caractérisé par le fait**
**que** les éléments d'appui (4) donnent naissance à un ensemble homogène tridimensionnel asymétrique ; ou par le fait que lesdits éléments d'appui (4) donnent naissance à un agencement en forme de treillis.

3. Matelas (1) selon la revendication 1,
**caractérisé par le fait**
**que** les éléments d'appui (4) forment un agencement à symétrie spéculaire par rapport au plan médian (5) dudit matelas (1).

4. Matelas (1) selon l'une des revendications 1-3,
**caractérisé par le fait**
**que** les surfaces des éléments d'appui (4) croissent continûment en direction des faces supérieure et inférieure, à partir du plan médian (5) dudit matelas.

5. Matelas (1) selon l'une des revendications 1-4,
**caractérisé par le fait**
**que** les éléments d'appui (4) donnent respectivement naissance à un élément plan sur les faces supérieure et inférieure dudit matelas.

6. Matelas (1) selon l'une des revendications 1-5,
**caractérisé par le fait**
**que** la structure d'appui (2) est produite au moyen d'un procédé d'impression en 3D, ou d'un procédé de frittage.

7. Matelas (1) selon l'une des revendications 1-6,
**caractérisé par le fait**
**que** ledit matelas est doté d'un profil de souplesse élastique personnalisé.

8. Matelas (1) selon l'une des revendications 1-7,
**caractérisé par le fait**
**que** les éléments d'appui (4) donnent naissance à des structures linéaires et/ou ceinturant des cavités.

9. Matelas (1) selon l'une des revendications 1-8,
**caractérisé par le fait**
**que** les éléments d'appui (4) sont constitués de matériaux métalliques différents.

10. Matelas (1) selon l'une des revendications 1-9,
**caractérisé par le fait**
**que** les éléments d'appui (4) consistent en de l'acier, en de l'argent, en des alliages d'argent, en du cuivre et/ou en des alliages de cuivre.

11. Matelas (1) selon l'une des revendications 1-10,
**caractérisé par le fait**
**que** la structure d'appui (2) renferme des pourcentages de carbone et/ou de matière plastique.

12. Matelas (1) selon l'une des revendications 1-11,
**caractérisé par le fait**
**que** la structure d'enveloppement (3) est constituée d'un matériau textile.
